# EUROPÄISCHE PATENTSCHRIFT

(11) **EP 1 050 650 B1**
(45) Veröffentlichungstag und Bekanntmachung des Hinweises auf die Patenterteilung: **14.12.2005**
(21) Anmeldenummer: 00106911.1
(22) Anmeldetag: 31.03.2000
(51) Int. Cl.: E05D 5/02, E05D 7/12

(54) **Montageplatte für Möbelscharniere**
Mounting plate for furniture hinges
Plaque de montage pour charnières de meubles

(30) Priorität: 03.05.1999 DE 19920137
(43) Veröffentlichungstag der Anmeldung: 08.11.2000
(73) Patentinhaber: Grass GmbH, 6973 Höchst/Vlbg. (AT)
(72) Erfinder: Albrecht, Markus, 6890 Lustenau (AT); Egger, Remo, 6900 Bregenz (AT); Hämmerle, Johannes, 6973 Höchst (AT); Müller, Wolfgang, 6890 Lustenau (AT)
(74) Vertreter: Riebling, Peter

(56) Entgegenhaltungen:
- DE-A- 19 707 741
- DE-U- 29 902 443
- US-A- 5 022 116
- US-A- 5 085 491

## Beschreibung

Die Erfindung betrifft eine Montageplatte für Möbelscharniere nach dem Oberbegriff des Patentanspruchs 1.

Eine derartige Montageplatte ist aus der DE 197 07 741 A1 bekannt. Es ist ein Möbelscharnier mit einem an einem Gelenktopf befestigten Scharnierarm oder Scharnierband gezeigt, wobei der Scharnierarm einstellbar über eine Stellplatte mit einer am Möbelkorpus befestigten Grundplatte verbindbar ist, und zur Festlegung der Verbindung eine Rastverbindung vorgesehen ist. Die Stellplatte ist als einstückiges, teilweise federndes Einrastteil ausgebildet, das einerseits mittels hakenförmigen Schenkeln an der Grundplatte einhängbar ist und andererseits Schenkel aufweist, die bei Druck auf die Stellplatte aufgrund einer durch geeignete Mittel erzwungenen Verschiebebewegung der Stellplatte relativ zur Grundplatte in zugeordnete Rastnasen der Grundplatte eingreifen, wobei der federnde Teil der Stellplatte die Verbindung gegen weiteres Verschieben sichert. Die oben beschriebene Montageplatte hat den Nachteil, daß die Stabilität der Verbindung zwischen Grundplatte und Stellplatte für manche Anwendungen nicht ausreichend ist und sich die Teile nach dem Entfernen der Höhenverstellschraube voneinander lösen.
Ein weiterer Nachteil ist, daß die Stellplatte beim Einhängen eine Vor- und Rückbewegung vollführt wobei auch die Abstände der Einhängepunkte sowie der erreichbare Spielausgleich zu gering sind.

Die US 5 085 491 A offenbart Montageplatte für Möbelscharniere, bestehend aus zwei übereinanderliegenden Teilen, die durch eine kombinierte Einhänge- und Rastverbindung miteinander fest verbunden werden können.
Die US 5 022 116 betrifft eine Montageplatte für einen Scharnierarm eines Möbelscharniers, wobei der Scharnierarm durch eine kombinierte Einhänge- und Rastverbindung mit einer der zweiteiligen Montageplatte verbunden werden kann.

Der vorliegenden Erfindung liegt daher die Aufgabe zugrunde eine Montageplatte für Möbelscharniere unter Berücksichtigung der oben angegebene Nachteile derart weiterzubilden, daß insgesamt eine stabilere Verbindung zwischen den einzelnen Teilen der Montageplatte bei leichter und schneller Montage erzielt wird.

Diese Aufgabe wird durch die technischen Merkmale des Patentanspruchs 1 gelöst.

Die Erfindung beruht darauf, daß die Grundplatte zweiteilig ausgebildet ist, mit einem am Möbelkorpus befestigbaren Unterteil und einem mit dem Unterteil verspannbaren Oberteil, wobei die Stellplatte und das Oberteil bei Druck auf die Stellplatte aufgrund einer durch geeignete Mittel erzwungenen Verschiebebewegung der Stellplatte relativ zur Grundplatte an mindestens drei Einhängepunkten miteinander verbunden werden, und die Verbindung über ein an der Stellplatte angeordnetes Federelement gegen weiteres Verschieben gesichert wird.

Durch die Verspannung der beiden Grundplattenteile einerseits und die dreifache Einhängung der Stellplatte auf dem Grundplattenoberteil andererseits, wird insgesamt eine hochbelastbare, spielfreie Verbindung zwischen Grundplatte und Stellplatte erzielt, die durch das Federelement gesichert wird.

In einer bevorzugten Ausführungsform weist das Unterteil als am vorderen Ende eine Ausklinkung und am hinteren Ende einen Zapfen auf, welche sich an zugeordneten Schrägen des Oberteils anlegen. Dadurch werden die beiden Teile gegen abheben in senkrechten Richtung gesichert.

Ferner weist das Unterteil bzw. das Oberteil vorzugsweise mindestens eine Führungsnut auf, die mit einer zugeordneten Führungsnocke des Oberteils bzw. des Unterteils zusammenwirkt und das Unterteil und Oberteil zueinander festlegen. Dadurch werden das Unterteil und das Oberteil lagerichtig eingespannt, so daß die beiden Endverbindungen spielfrei sind.

Zusätzlich wird die Verbindung zwischen Unterteil und Oberteil vorzugsweise durch eine Feststellschraube gesichert, wobei die Feststellschraube in einer bevorzugten Ausführungsform gleichzeitig als Höhenverstellschraube dient.

Um ein Lösen des Oberteils vom Unterteil bei ausgedrehter Feststellschraube zu verhindern, weist das Unterteil eine Ausfallsicherung in Form eines Lappens auf, der sich an einer zugeordneten Fläche des Oberteil anlegt. Dadurch können sich die beiden Grundplattenteile in Längsrichtung nicht zueinander bewegen und folglich nicht voneinander lösen.

Die Einhängemittel zur Festlegung der Stellplatte auf dem Oberteil der Grundplatte umfassen am vorderen Ende des Oberteils seitliche Vertiefungen, in die zugeordneten Einhängenocken der Stellplatte eingreifen.
Ferner sind in Richtung zur Mitte des Oberteils seitlichen Nocken angeordnet, an welchen zugeordnete Einhängeschenkel der Stellplatte eingreifen.
Am hinteren Ende des Oberteils sind seitliche Einhängeschenkel angeordnet, in welche zugeordnete Einhängeschenkel der Stellplatte eingreifen.

Die Stellplatte ist also Dreifach bzw. Sechsfach im Oberteil der Grundplatte eingehängt, so daß sich eine sehr gute Verbindung und Kraftübertragung zwischen diesen Teilen ergibt.

Zur Erleichterung des Einhängens der Stellplatte auf dem Oberteil sind am vorderen unteren Ende der Stellplatte seitlichen Anschläge angeordnet, die mit einem durch das Oberteil gebildeten Absatz zusammenwirken und zusammen mit anderen Teilen eine Art Zwangsführung der Stellplatte beim Einhängevorgang bewirken.

Zur Sicherung der Verbindung zwischen Stellplatte und Grundplatte ist ein Federelement vorgesehen, daß vorzugsweise als Federbügel einstückig aus der Stellplatte ausgeformt ist, wobei dieser Federbügel als federndes, rahmenartige Umrandung der Stellplatte nach hinten abragt.

Beim eigentlichen Einhänge- und Einrastvorgang zwischen Stellplatte und Oberteil werden zunächst die Einhängenocken und Vertiefungen und die Nocken und Einhängeschenkel durch Verschiebebewegung in Pfeilrichtung (Einhängerichtung) in Eingriff miteinander gebracht, wobei die weitere Verschiebebewegung durch den am Absatz anliegenden Anschlag zunächst gestoppt wird, bis bei Druck auf das hintere Ende des Stellplatte der Anschlag ausser Eingriff mit dem Absatz kommt und einen Eingriff der Einhängeschenkel in die Einhängeschenkel erlaubt, wobei der Federbügel über am Oberteil angeordnete Raststufen gleitet und die Verrastung zwischen Stellplatte und Oberteil bewirkt.
Diese Raststufen bewirken einen Spielausgleich der Einhängepartie, wobei sich ein maximales Spiel in der Grösse eine Raststufe ergibt.
Wesentlich ist, daß die erzwungene Verschiebebewegung zwischen Stellplatte und Oberteil durch die Einhängeschenkel erzielt wird, die auf zugeordneten Gleitflächen des Oberteils abgleiten.

Die Entriegelung der Verbindung erfolgt in einfacher Weise durch Fingerdruck auf den Federbügel in Abheberichtung.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander. Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Nachfolgend wird die Erfindung anhand eines Ausführungsbeispiels unter Bezugnahme auf mehrere Zeichnungen näher erläutert. Aus den Zeichnungen und deren Beschreibung gehen weitere wesentliche Merkmale und Vorteile der Erfindung hervor.

Es zeigen:
- Figur 1:: eine perspektivische Ansicht der Grundplatte, bestehend aus Unterteil und Oberteil vor dem Zusammenbau;
- Figur 2:: eine perspektivische Ansicht der Grundplatte in zusammengebauten Zustand;
- Figur 3:: einen Längsschnitt durch die Grundplatte in zusammengebautem Zustand mit eingesetzter Feststellschraube;
- Figur 4:: einen Längsschnitt durch die Grundplatte in zusammengebautem Zustand mit aktivierter Ausfallsicherung;
- Figur 5:: eine perspektivische Ansicht der Grundplatte beim Aufsetzen der Stellplatte;
- Figur 6:: eine Seitenansicht der Grundplatte bei nahezu vollständig aufgesetzter Stellplatte;
- Figur 7:: eine perspektivische Ansicht der Grundplatte mit vollständig aufgesetzter Stellplatte;
- Figur 8:: eine Explosionsdarstellung der Einzelteile der Montageplatte.

Figur 1 zeigt den Aufbau der Grundplatte 1 der Montageplatte, bestehend aus einem Unterteil 2, mit welchem ein Oberteil 3 verbunden wird. Das Unterteil 2 weist am vorderen Ende eine etwa 45° nach oben abgewinkelte Ausklinkung 4 auf und am hinteren Ende einen entsprechenden, etwa 45° abstehenden Zapfen 6. Der Ausklinkung 4 und dem Zapfen 6 sind entsprechende Schrägen 5, 8 des Oberteils 3 zugeordnet, wobei das Oberteil 3 so in das Unterteil 2 eingehängt wird, daß sich die Ausklinkung 4 und der Zapfen 6 an den zugeordneten Schrägen 5,8 anlegen. Dabei greift der Zapfen 6 durch eine Öffnung 7 des Oberteils 3. Am Unterteil 2 ist mindestens eine Führungsnut 9 vorgesehen, in welche bei eingelegtem Oberteil 3 eine zugeordnete Führungsnocke 10 eingreift und so die Lage zwischen den Bauteilen 2,3 in Längsrichtung festlegt. Im vorliegenden Beispiel ist am Oberteil 3 eine zusätzliche Führungsnut 11 angeordnet, die mit einer entsprechenden Führungsnocke 12 des Unterteils 2 zusammenwirkt.

Das Unterteil selbst wird mittels Schrauben oder dergleichen, die in zugeordnete Bohrungen 18,19 eingreifen, am Möbelkorpus befestigt.

Am Unterteil ist ferner eine Ausfallsicherung 13 in Form eines Lappens angeordnet, welcher nach der Montage des Oberteils 3 auf dem Unterteil 2 nach oben gedrückt wird (vergl. Figur 4) und sich dabei an einer zugeordneten Fläche 14 des Oberteils anlegt, so daß eine Verschiebung zwischen Unterteil 2 und Oberteil 3 nicht mehr möglich ist. Diese Ausfallsicherung 13,14 dient dazu, das Unterteil 2 und das Oberteil 3 miteinander verbunden zu halten, auch wenn die vorgesehene Feststellschraube 15, die durch eine Öffnung 16 des Oberteils 3 in ein zugeordnetes Gewinde 17 im Unterteil 2 eingreift, herausgedreht ist. Die Feststellschraube 15 dient gleichzeitig als Höhenverstellschraube, d.h. das Oberteil 3 kann in seitlicher Richtung auf dem Unterteil 2 bewegt werden und die Position durch die Feststellschraube 15 arretiert werden.

Figur 2 zeigt das auf das Unterteil 2 aufgesetzte Oberteil, wobei die Feststellschraube 15 gerade eingeführt wird. In Figur 3 erkennt man die Ausfallsicherung 13, die nach der Montage des Oberteils 3 auf dem Unterteil 2 in Pfeilrichtung 20 nach oben verbogen wird, so daß sich der Lappen 13 an der zugeordneten Fläche 14 des Oberteils anlegt (vergl. Figur 4).

In Figur 2 erkennt man ferner verschiedene Einhängemittel zur Befestigung der Stellplatte 27 auf der Grundplatte 1 bzw. dem Oberteil 3 der Grundplatte 1. Dazu weist das Oberteil 3 im vorderen Bereich seitliche Vertiefungen 21 auf, die, wie man im Zusammenhang mit Figur 5 erkennt, zum Einhängen von zugeordneten Einhängenocken 28 dienen. Die Einhängenocken 28 sind aus dem Material der Stellplatte 27 ausgeformt.

Das Oberteil 3 weist in Richtung seiner Mitte im oberen Bereich ferner seitliche Nocken 22 auf, welche zum Einhängen von zugeordneten Einhängeschenkeln 30 der Stellplatte 27 dienen. Ein weiteres Einhängemittel ist am hinteren Ende des Oberteils 3 vorgesehen. Dieses besteht aus seitlichen Einhängeschenkeln 23, welche mit zugeordneten Einhängeschenkeln 31 der Stellplatte 27 zusammenwirken.

Figur 5 zeigt nun das Einhängen der Stellplatte 27 auf der Grundplatte 1. Zunächst wird der vordere Bereich der Stellplatte 27 in dem Oberteil 3 der Grundplatte 1 eingehängt. Dabei greifen die Einhängenocken 28 der Stellplatte 27 in den zugeordneten Vertiefungen 21 des Oberteils 3 ein und gleichzeitig geraten die Nocken 22 des Oberteils 3 in Eingriff mit den Einhängeschenkeln 30 der Stellplatte 27. Eine zu starke Einhängebewegung (Vorbewegung) der Stellplatte 27 wird durch einen zusätzlichen Anschlag 29 an der Stellplatte 27 gehemmt, welcher Anschlag sich an einem Absatz 24, der durch das Oberteil 3 der Grundplatte 1 gebildet wird, anlegt. Erst durch weiteren Druck auf den hinteren Bereich der Stellplatte 27 gerät die Stellplatte 27 wieder in den richtigen Einhängewinkel, so daß die Einhängeschenkel 31 der Stellplatte 27 an entsprechenden Gleitflächen 25,26 des Oberteils abgleiten und in Eingriff mit den Einhängeschenkeln 23 des Oberteils geraten, so daß sich eine Einhängeposition ergibt, wie sie in Figur 6 dargestellt ist. Man erkennt ferner, daß sich entsprechend am hinteren Ende der Stellplatte 27 angeformte Nasen 32 über die Einhängeschenkel 23 des Oberteils legen.

Die Stellplatte 27 besteht aus einem im wesentlichen U-förmig gebogenen, länglichen einstückigen Teil, vorzugsweise einem Metallteil. Aus der Stellplatte 27 ist einstückig ein Federbügel 33 ausgeformt, dessen Schenkel etwa im mittleren Bereich der Längsseiten der Stellplatte angreifen und sich nach hinten über das Ende der Stellplatte fortsetzen, wo sie durch eine Handhabe 34 verbunden werden, die das hintere Ende des Federbügels 33 ausbildet, um den Federbügel mit der Hand betätigen zu können.

In Figur 6 ist der Federbügel 33 noch nicht in seiner endgültigen Stellung am Oberteil 3 der Grundplatte eingerastet. Wie man auch aus Figur 5 erkennt, weist das Oberteil 3 an seinem hinteren Ende links und rechts jeweils Raststufen 35 auf, welche zur Einrastung der hinteren Abschnitte des Federbügels 33 dienen. Diese Raststufen 35 sind als Spielausgleich vorgesehen und gewährleisten ein spielfreies oder nahezu spielfreies Einrasten des Federbügels 33 am Oberteil 3. Der Rastvorgang verläuft in Pfeilrichtung 37 in Figur 6.

Die Figur 7 zeigt nun die komplette Montageplatte nach dem Einhängen und Einrasten der Stellplatte 27 auf dem Oberteil 3. Die Stellplatte 27 sitzt aufgrund der Einhängeverbindungen 21, 28, 22, 30 und 23, 31 fest auf dem Oberteil auf, wobei der Federbügel 33 in seiner Endposition auf den Raststufen 35 eingerastet ist. Die Verbindung lässt sich nun leicht mit einem Fingerdruck auf die Handhabe 34 des Federbügels 33 in Pfeilrichtung 39 lösen.

Die Figur 8 zeigt schließlich eine Explosionsdarstellung der Einzelteile der Montageplatte, bestehend aus der Grundplatte 1, welche sich aus einem Unterteil 2 und einem Oberteil 3 zusammensetzt, einer Feststellschraube 15 zur Festlegung der seitlichen Position der Verbindung zwischen Unterteil 2 und Oberteil 3 sowie der Stellplatte 27, die in oben beschriebener Weise auf dem Oberteil 3 der Grundplatte 1 eingehängt und verrastet wird.

### Zeichnungslegende

- 1: Grundplatte
- 2: Unterteil
- 3: Oberteil
- 4: Ausklinkung
- 5: Schräge
- 6: Zapfen
- 7: Öffnung
- 8: Schräge
- 9: Führungsnut
- 10: Führungsnocke
- 11: Führungsnut
- 12: Führungsnocke
- 13: Ausfallsicherung
- 14: Fläche
- 15: Feststellschraube
- 16: Bohrung
- 17: Gewinde
- 18: Bohrung
- 19: Bohrung
- 20: Pfeilrichtung
- 21: Vertiefung
- 22: Nocke
- 23: Schenkel
- 24: Absatz
- 25: Gleitfläche
- 26: Gleitfläche
- 27: Stellplatte
- 28: Einhängenocke
- 29: Anschlag
- 30: Schenkel
- 31: Schenkel
- 32: Nase
- 33: Federbügel
- 34: Handhabe
- 35: Raststufen
- 36: Pfeilrichtung
- 37: Pfeilrichtung
- 38: Auflage
- 39: Pfeilrichtung

## Patentansprüche

1. Montageplatte für Möbelscharniere, mit einer am Möbelkorpus befestigten, zweiteiligen Grundplatte (1) umfassend ein am Möbelkorpus befestigbares Unterteil (2) und ein mit dem Unterteil verspannbares Oberteil (3), und einer mit der Grundplatte verbindbaren, das Möbelscharnier tragenden Stellplatte (27), wobei zur Festlegung der Verbindung eine Rastverbindung vorgesehen ist, wobei die Stellplatte (27) und das Oberteil (3) bei Druck auf die Stellplatte (27) aufgrund einer durch geeignete Mittel erzwungenen Verschiebebewegung der Stellplatte (27) relativ zur Grundplatte (1,2,3) an mindestens drei Einhängepunkten miteinander verbunden werden, und die Verbindung über ein an der Stellplatte (27) angeordnetes Federelement (33) gegen weiteres Verschieben gesichert wird, **dadurch gekennzeichnet,**
**daß** beim Einhänge- und Einrastvorgang zwischen Stellplatte (27) und Oberteil (3) zunächst im vorderen Bereich der Stellplatte (27) seitlich angeordnete Einhängenocken (28) und Einhängeschenkel (30) mit zugeordneten im vorderen Bereich des Oberteils (3) seitlich angeordneten Vertiefungen (21) und Nocken (22) durch Verschiebebewegung in Einhängerichtung in Eingriff miteinander gebracht werden, wobei die weitere Verschiebebewegung der Stellplatte (27) durch einen an einem Absatz (24) des Oberteils (3) anliegenden und an der Stellplatte (27) angeordneten Anschlag (29) zunächst gestoppt wird, bis bei Druck auf das hintere Ende der Stellplatte (27) der Anschlag (29) außer Eingriff mit dem Absatz (24) kommt und einen Eingriff von im hinteren Bereich der Stellplatte (27) seitlich angeordneten Einhängeschenkeln (31) in zugeordnete, im hinteren Bereich des Oberteils (3) seitlich angeordnete Einhängeschenkel (23) erlaubt, wobei das als Federbügel ausgebildete Federelement (33) über am Oberteil angeordnete Raststufen (35) gleitet und eine Verrastung zwischen Stellplatte (27) und Oberteil (3) bewirkt.

2. Montageplatte Anspruch 1, **dadurch gekennzeichnet, daß** das Unterteil (2) am vorderen Ende eine Ausklinkung (4) und am hinteren Ende einen Zapfen (6) aufweist, welche sich an zugeordneten Schrägen (5,8) des Oberteils anlegen.

3. Montageplatte nach Anspruch 1 oder 2, **dadurch gekennzeichnet, daß** das Unterteil bzw. Oberteil (2) mindestens eine Führungsnut (9; 11) aufweist, die mit einer zugeordneten Führungsnocke (10; 12) des Oberteils bzw. Unterteils zusammenwirkt und das Unterteil (2) und Oberteil (3) zueinander festlegen.

4. Montageplatte nach einem der Ansprüche 1 bis 3, **dadurch gekennzeichnet, daß** die Verbindung zwischen Unterteil (2) und Oberteil (3) durch eine Feststellschraube (15) gesichert wird.

5. Montageplatte nach Anspruch 4, **dadurch gekennzeichnet, daß** die Feststellschraube (15) gleichzeitig als Höhenverstellschraube dient.

6. Montageplatte nach einem der Ansprüche 1 bis 5, **dadurch gekennzeichnet, daß** eine Ausfallsicherung (13) in Form eines Lappens am Unterteil (2) angeordnet ist, der sich an einer zugeordneten Fläche (14) des Oberteil (3) anlegt.

7. Montageplatte nach einem der Ansprüche 1 bis 6, **dadurch gekennzeichnet, daß** die Vertiefungen (21) seitlich am vorderen Ende des Oberteils (3) angeordnet sind, in die zugeordnete Einhängenocken (28) der Stellplatte (27) eingreifen.

8. Montageplatte nach einem der Ansprüche 1 bis 7, **dadurch gekennzeichnet, daß** die Nocken (22) seitlich am Oberteil (3) angeordnet sind, an welchen zugeordnete Einhängeschenkel (30) der Stellplatte (27) eingreifen.

9. Montageplatte nach einem der Ansprüche 1 bis 8, **dadurch gekennzeichnet, daß** die Einhängeschenkel (23) seitlich am hinteren Ende des Oberteils (3) angeordnet sind, in welche zugeordnete Einhängeschenkel (31) der Stellplatte (27) eingreifen.

10. Montageplatte nach einem der Ansprüche 1 bis 9, **dadurch gekennzeichnet, daß** die Anschläge (29) seitlich am vorderen unteren Ende der Stellplatte (27) angeordnet sind und mit dem durch das Oberteil (3) gebildeten Absatz (24) zusammenwirken.

11. Montageplatte nach einem der Ansprüche 1 bis 10, **dadurch gekennzeichnet, daß** der Federbügel (33) einstückig aus der Stellplatte (27) so ausgeformt ist, daß dieser als federndes, rahmenartige Umrandung der Stellplatte (27) nach hinten abragt.

12. Montageplatte nach einem der Ansprüche 1 bis 11, **dadurch gekennzeichnet, daß** die erzwungene Verschiebebewegung zwischen Stellplatte (27) und Oberteil (3) durch die Einhängeschenkel (31) erzielt wird, die auf zugeordneten Gleitflächen (25, 26) des Oberteils (3) abgleiten.

13. Montageplatte nach einem der Ansprüche 1 bis 12, **dadurch gekennzeichnet, daß** die Entriegelung der Verbindung mit Fingerdruck auf eine Handhabe (34) des Federbügels (33) in Abheberichtung erfolgt.

## Claims

1. Mounting plate for furniture hinges, with a two-part base plate (1) fastened to the furniture carcass, comprising a lower part (2), which can be fastened to the furniture carcass, and an upper part (3), which can be clamped to the lower part, and with an adjusting plate (27), which can be connected to the base plate and carries the furniture hinge, a latching connection being provided to fix the connection, the adjusting plate (27) and the upper part (3) being connected to one another at at least three fitting points in the event of pressure on the adjusting plate (27) owing to a displacement movement of the adjusting plate (27) relative to the base plate (1, 2, 3) enforced by suitable means, and the connection being secured against further displacement via a spring element (33) arranged on the adjusting plate (27), **characterised in that** in the fitting and latching process between the adjusting plate (27) and upper part (3), initially in the front region of the adjusting plate (27), laterally arranged fitting cams (28) and fitting legs (30) with associated recesses (21) and cams (22) laterally arranged in the front region of the upper part (3) are brought into engagement with one another by a displacement movement in the fitting direction, the further displacement movement of the adjusting plate (27) initially being stopped by a stop (29) abutting a shoulder (24) of the upper part (3) and arranged on the adjusting plate (27), until the stop (29) disengages from the shoulder (24) in the event of pressure on the rear end of the adjusting plate (27) and allows an engagement of fitting legs (31) laterally arranged in the rear region of the adjusting plate (27) in associated fitting legs (23) laterally arranged in the rear region of the upper part (3), the spring element (33) configured as a spring bracket sliding over latching steps (35) arranged on the upper part and bringing about a latching between the adjusting plate (27) and upper part (3).

2. Mounting plate according to claim 1, **characterised in that** the lower part (2) has a notch (4) at the front end and a peg (6) at the rear end, which rest on associated slopes (5, 8) of the upper part.

3. Mounting plate according to claim 1 or 2, **characterised in that** the lower part or upper part (2) has at least one guide groove (9; 11), which cooperates with an associated guide cam (10; 12) of the upper part or lower part and fixes the lower part (2) and upper part (3) with respect to one another.

4. Mounting plate according to any one of claims 1 to 3, **characterised in that** the connection between the lower part (2) and upper part (3) is secured by a locking screw (15).

5. Mounting plate according to claim 4, **characterised in that** the locking screw (15) simultaneously serves as a height adjustment screw.

6. Mounting plate according to any one of claims 1 to 5, **characterised in that** a fall-out prevention device (13) in the form of a tab is arranged on the lower part (2) and rests on an associated face (14) of the upper part (3).

7. Mounting plate according to any one of claims 1 to 6, **characterised in that** the recesses (21), into which associated fitting cams (28) of the adjusting plate (27) engage, are arranged laterally at the front end of the upper part (3).

8. Mounting plate according to any one of claims 1 to 7, **characterised in that** the cams, at which associated fitting iegs (30) of the adjusting plate (27) engage, are arranged laterally on the upper part (3).

9. Mounting plate according to any one of claims 1 to 8, **characterised in that** the fitting legs (23), into which associated fitting legs (31) of the adjusting plate (27) engage, are arranged laterally at the rear end of the upper part (3).

10. Mounting plate according to any one of claims 1 to 9, **characterised in that** the stops (29) are arranged laterally at the front lower end of the adjusting plate (27) and cooperate with the shoulder (24) formed by the upper part (3).

11. Mounting plate according to any one of claims 1 to 10, **characterised in that** the spring bracket (33) is formed in one piece from the adjusting plate (27) in such a way that the spring bracket projects to the rear as a resilient, frame-like border of the adjusting plate (27).

12. Mounting plate according to any one of claims 1 to 11, **characterised in that** the enforced displacement movement between the adjusting plate (27) and upper part (3) is achieved by the fitting legs (31), which slide on the associated sliding faces (25, 26) of the upper part (3).

13. Mounting plate according to any one of claims 1 to 12, **characterised in that** the connection is unlocked by finger pressure on a handle (34) of the spring bracket (33) in the lifting direction.

## Revendications

1. Plaque de montage pour charnières de meubles, comprenant une plaque de base en deux parties (1) qui est fixée au corps de meuble et qui se compose d'un élément inférieur (2) apte à être fixé au corps de meuble et d'un élément supérieur (3) apte à être serré sur l'élément inférieur, et une plaque de réglage (27) qui est apte à être reliée à la plaque de base et qui porte la charnière de meuble, étant précisé que pour le blocage de la liaison, il est prévu une liaison par encliquetage, que la plaque de réglage (27) et l'élément supérieur (3), lorsqu'une pression est exercée sur ladite plaque de réglage (27), sont reliés entre eux au niveau d'au moins trois points d'accrochage grâce à un coulissement de la plaque de réglage (27), contraint à l'aide de moyens adéquats, par rapport à la plaque de base (1, 2, 3), et que la liaison est protégée d'un coulissement supplémentaire grâce à un élément élastique (33) disposé sur la plaque de réglage (27), **caractérisée en ce que** lors de l'accrochage et de l'encliquetage entre la plaque de réglage (27) et l'élément supérieur (3), on commence par enclencher des saillies d'accrochage (28) et des branches d'accrochage (30) disposées sur les côtés de la zone avant de la plaque de réglage (27) avec des creux (21) et des saillies (22) associés disposés sur les côtés de la zone avant de l'élément supérieur (3), grâce à un coulissement dans le sens d'accrochage, un coulissement supplémentaire de la plaque de réglage (27) étant tout d'abord arrêté par une butée (29) appliquée contre un épaulement (24) de l'élément supérieur (3) et disposée sur la plaque de réglage (27); jusqu'à ce que ladite butée (29), lorsqu'une pression est exercée sur l'extrémité arrière de la plaque de réglage (27), soit désenclenchée de l'épaulement (24) et permette à des branches d'accrochage (31) disposées sur les côtés de la zone arrière de la plaque de réglage (27) de s'enclencher dans des branches d'accrochage associées (23) disposées sur les côtés de la zone arrière de l'élément supérieur (3), l'élément élastique (33) conçu comme une bride élastique glissant sur des crans (35) disposés sur l'élément supérieur et provoquant un enclenchement entre la plaque de réglage (27) et l'élément supérieur (3).

2. Plaque de montage selon la revendication 1, **caractérisée en ce que** l'élément inférieur (2) présente à son extrémité avant un dispositif de désenclenchement (4) et à son extrémité arrière une languette (6) qui s'appliquent contre des biseaux associés (5, 8) de l'élément supérieur.

3. Plaque de montage selon la revendication 1 ou 2, **caractérisée en ce que** l'élément inférieur et l'élément supérieur présentent au moins une rainure de guidage (9 ; 11) qui coopère avec une saillie de guidage associée (10 ; 12) de l'élément supérieur et de l'élément inférieur, respectivement, et qui bloque l'élément inférieur (2) et l'élément supérieur (3) l'un sur l'autre.

4. Plaque de montage selon l'une des revendications 1 à 3, **caractérisée en ce que** la liaison entre l'élément inférieur (2) et l'élément supérieur (3) est bloquée à l'aide d'une vis de blocage (15).

5. Plaque de montage selon la revendication 4, **caractérisée en ce que** la vis de blocage (15) sert en même temps de vis de réglage en hauteur.

6. Plaque de montage selon l'une des revendications 1 à 5, **caractérisée en ce qu'**il est prévu une protection contre le détachement (13) en forme de patte, sur l'élément inférieur (2), qui s'applique contre la surface associée (14) de l'élément supérieur (3).

7. Plaque de montage selon l'une des revendications 1 à 6, **caractérisée en ce que** les creux (21) dans lesquels des saillies d'accrochage associées (28) de la plaque de réglage (27) s'enclenchent sont disposés sur les côtés de l'extrémité avant de l'élément supérieur (3).

8. Plaque de montage selon l'une des revendications 1 à 7, **caractérisée en ce que** les saillies (22) sur lesquelles s'enclenchent des branches d'accrochage associées (30) de la plaque de réglage (27) sont disposées sur les côtés de l'élément supérieur (3).

9. Plaque de montage selon l'une des revendications 1 à 8, **caractérisée en ce que** les branches d'accrochage (23) sur lesquelles s'enclenchent des branches d'accrochage associées (31) de la plaque de réglage (27) sont disposées sur les côtés de l'extrémité arrière de l'élément supérieur (3).

10. Plaque de montage selon l'une des revendications 1 à 9, **caractérisée en ce que** les butées (29) sont disposées sur les côtés de l'extrémité inférieure avant de la plaque de réglage (27) et coopèrent avec l'épaulement (24) formé par l'élément supérieur (3).

11. Plaque de montage selon l'une des revendications 1 à 10, **caractérisée en ce que** la bride élastique (33) est réalisée d'une seule pièce avec la plaque de réglage (27) de manière à dépasser vers l'arrière sous la forme d'une bordure élastique en forme de cadre de ladite plaque de réglage (27).

12. Plaque de montage selon l'une des revendications 1 à 11, **caractérisée en ce que** le coulissement contraint entre la plaque de réglage (27) et l'élément supérieur (3) est obtenu grâce aux branches d'accrochage (31), qui glissent sur des surfaces de glissement associées (25, 26) de l'élément supérieur (3).

13. Plaque de montage selon l'une des revendications 1 à 12, **caractérisée en ce que** le déverrouillage de la liaison se fait grâce à une pression du doigt sur une manette (34) de la bride élastique (33) dans le sens d'un soulèvement.
